# EUROPÄISCHE PATENTSCHRIFT

(11) **EP 3 209 581 B1**
(45) Veröffentlichungstag und Bekanntmachung des Hinweises auf die Patenterteilung: **05.08.2020**
(21) Anmeldenummer: 15791537.2
(22) Anmeldetag: 26.10.2015
(51) Int. Cl.: B65D 90/507, F25D 3/06, B65D 88/14, B65D 88/74, B65D 90/02, B65D 90/06, B65D 81/38

(54) **THERMOISOLIERTER TRANSPORTBEHÄLTER MIT AN DEN WÄNDEN ANLIEGENDER THERMOISOLIERUNG**
THERMALLY INSULATED TRANSPORT CONTAINER COMPRISING THERMAL INSULATION RESTING AGAINST THE WALLS
CONTENEUR DE TRANSPORT THERMIQUEMENT ISOLÉ PRÉSENTANT UNE ISOLATION THERMIQUE ADJACENTE AUX PAROIS

(30) Priorität: 24.10.2014 DE 102014221657; 19.08.2015 DE 102015113693
(43) Veröffentlichungstag der Anmeldung: 30.08.2017
(73) Patentinhaber: AERO LINK Courier GmbH, 65428 Rüsselsheim (DE)
(72) Erfinder: LOSCO, Dirk, verstorben (DE)
(74) Vertreter: Gille Hrabal
(86) Internationale Anmeldenummer: PCT/EP2015/074707
(87) Internationale Veröffentlichungsnummer: WO 2016/062894

(56) Entgegenhaltungen:
- WO-A1-2005/016643
- WO-A2-2012/085212
- DE-T2- 69 630 193

## Beschreibung

Die Erfindung betrifft einen thermoisolierten Transportbehälter mit einem Gehäuse zur Bildung eines Raumes für Waren, mit Wänden und einer an den Wänden anliegenden Thermoisolierung sowie einen Wandaufbau eines derartigen Behälters. Insbesondere betrifft die Erfindung einen solchen als Luftfrachtcontainer.

In thermoisolierten Behältern werden Gegenstände, Lebensmittel, Pharmaka, biologische Proben, Blut, Blutplasma oder auch für eine Transplantation vorgesehene Organe in jeweils geeigneter Form temperiert gelagert oder transportiert. Dabei soll keine Beeinträchtigung über einen längeren Zeitraum auftreten und insbesondere bei Luftfracht keine zusätzliche Energiezufuhr für eine zusätzliche Kühlung oder Erwärmung erfolgen. Diese Behälter sind auch unbeaufsichtigt über längere Zeit im Transport und daher mit Kommunikationsmitteln zur Datenübertragung ausgestattet, z. B.: GPS, GSM zur Standortübermittlung und Temperaturkontrolle, RFID zur Erfassung beim Logistiker, etc.

Dazu werden bisher Behälter eingesetzt, die eine thermische Dämmung aufweisen. Im einfachsten Fall sind solche Behälter aus oder auch mit polymeren Schäumen, wie z. B. Polystyrol (Styropor) hergestellt. Diese Schäume weisen zwar vorteilhaft eine geringe Eigenmasse auf, sind aber wenig haltbar und stabil. Ferner ist die erreichbare Wärmedämmung begrenzt.

Es ist der Einsatz von Vakuumisolationspaneelen (VIP) bekannt. Diese Paneele weisen eine verbesserte Wärmedämmung auf, aber nur solange der innerhalb der Paneele erforderliche hohe Unterdruck eingehalten werden kann. Die äußere Hülle von Vakuumisolationspaneelen ist üblicherweise aus mindestens einer Folie, die auch mit einem Metall beschichtet sein kann, gebildet. Sowohl die Folie und insbesondere die Verbindungen der Folie für den gasdichten Abschluss der Paneele, z. B.: in Form von Siegelnähten, sind aber kritisch und es kann durch mechanische Belastung oder thermische Einflüsse zu Leckagen kommen, so dass die Vakuumbedingungen im inneren verloren gehen. Daher offenbart DE 10 2011 015 715 A1 einen Wandaufbau mit einer Innenwand aus einem thermoplastischen Polymer zum Schutz des Vakuumisolationspaneels.

Ein bekanntes Vakuumisolierpaneel besteht aus einer vorkomprimierten porösen Schüttung, einer porösen Pressplatte oder einem offenzelligen harten Schaumstoff als Substrat, das von einer gasdichten Folie umhüllt wird, wobei die Folie nach dem Evakuieren verschweißt oder verklebt wird. Als Füllmaterial von Vakuumisolierpaneelen dienen beispielsweise gefällte und getrocknete Kieselsäuren, Silicagele, Flugasche, offenzellige Schäume auf organischer Basis wie offenzellige Polyurethan-Hartschäume oder gebundenes Polyurethan-Hartschaummehl, wie sie z.B. in der DE 4 439 331 und DE 4 439 328 beschrieben werden. Solche Vakuumisolierpaneele werden auch bereits bei der Herstellung von Kühlräumen, z.B. Kühlschränken oder Kühlcontainern eingesetzt, indem diese zwischen Außen- und Innengehäuse eingelegt werden und der verbleibende Zwischenraum zwischen Außen- und Innengehäuse ausgeschäumt wird. Beispielsweise offenbart EP 0 822 379 ein auf einer starren Platte befestigtes Vakuumisolierpaneel, welches durch einen als flüssiges Reaktionsgemisch aufgebrachten Polyurethan-Schaum auf der starren Platte fixiert ist.

Weitere bekannte Behälter erfordern einen stabilitätsgebenden Rahmen, in welchen die mehrlagigen Wände, z. B.: aus Blechen mit eingeklebter Isolierung eingesetzt werden. Der Aufbau ist kompliziert, teuer und hat ein hohes Gewicht, was insbesondere bei Luftfracht zu vermeiden ist.

WO 2005/016643 A1 offenbart einen Transportbehälter ohne Thermoisolierung, mit einem Gehäuse mit Wänden. Als Wände sind Sandwichkunststoffplatten vorgesehen, mit einem Wabenkern, welcher beidseitig mit je einer Decklage verschweißt ist, wobei der Wabenkern und die Decklagen aus einem thermoplastischen Material bestehen,

WO 2012/085212 A2 offenbart einen Behälter unter Verwendung von Vakuumisolationspaneelen (VIP) als Thermoisolierung, wobei diese in eine aus einzelnen normalen Wandelementen aufgebaute Box integriert werden. Die Wandelemente sind keine Sandwichplatten.

DE 696 30 193 T2 offenbart einem Lastcontainer mit Wänden aus Sandwichkunststoffplatten mit einem Wabenkern, welcher beidseitig mit je einer Decklage verschweißt ist, wobei der Wabenkern und die Decklagen aus einem thermoplastischen Material bestehen.

Es ist daher Aufgabe der Erfindung, einen gegenüber dem Stand der Technik weiter entwickelten thermoisolierten Transportbehälter zu schaffen bzw. Details weiterzuentwickeln. Diese Aufgabe wird gelöst durch einen thermoisolierten Transportbehälter mit den Merkmalen des Anspruchs 1. Vorteilhafte Ausgestaltungen sind Gegenstand der Unteransprüche. Weiterentwicklungen sind Gegenstand von nebengeordneten Ansprüchen.

Der erfindungsgemäße thermoisolierte Transportbehälter umfasst zunächst notwendigerweise ein Gehäuse zur Bildung eines Raumes für Waren, also die zu transportierenden und kühlenden Gegenstände. Das Gehäuse weist ferner Wände und eine an den Wänden anliegenden Thermoisolierung auf. Erfindungsgemäß sind nun als Wände Sandwichkunststoffplatten vorgesehen mit einem Wabenkern, welcher beidseitig mit je einer Decklage verschweißt ist, wobei der Wabenkern und die Decklagen aus einem thermoplastischen Material, vorzugsweise PP, bestehen. Die Wände sind dabei insbesondere ein thermoplastisches Sandwichpaneel, bestehend im Wesentlichen aus einem PP (Polypropylen) -Wabenkern und PP-Deckschichten, insbesondere glasfaserverstärkt, die durch Schmelzkaschierung stofflich homogen miteinander verbunden sind. Solche Platten werden z. B.: von Wihag Composites GmbH & Co. KG unter der Marke MonoPan ® angeboten, welche hier bevorzugt sind.

Die Verwendung von thermoplastischem Material ermöglicht, dass benachbarte Sandwichkunststoffplatten durch Verschweißen miteinander befestigt sind. Diese sind im Bereich der Kanten und Ecken der Gehäuse verschweißt . Somit ist es möglich weitgehend rahmenlose und somit leichtere Transportbehälter herzustellen. Einzig im Bereich der Türe ist eine Verstärkung vorgesehen, die insbesondere die Türlast auffängt. Auch kann grundsätzlich ein Außenecken-, Innenecken-, Außenkanten und/oder Inneneckenschutz vorgesehen sein, welcher eher einen mechanischer Schutz der empfindlichen Kanten/Ecken darstellt und auch gegebenenfalls als Fußteil, Führung oder Stützfläche für ein besseres Aufstellen und/oder Stapeln der Behälter dient. Der Schutz kann auch Luft- und/oder Wärmeabdichtungszwecken dienen, da im Bereich der Schweißnaht die isolierende Wabenstruktur beeinträchtigt wird. Beim Stand der Technik werden üblicherweise Alubleche oder Aluleichtbauplatten in einen stabilitätsgebenden Rahmen aus Aluprofilen eingesetzt. Diese Verbindungen sind häufig nicht dicht, was einen unerwünschten Wärmeübergang durch Luftaustausch ermöglicht. Miteinander verschweißte Sandwichkunststoffplatten aus thermoplastischem Material ermöglichen eine Abdichtung ohne zusätzliche Dichtmasse und Arbeitsschritte. Ferner weisen thermoplastische Kunststoffe eine geringere Dichte und Wärmeleitfähigkeit auf und sind durchlässig für Funkwellen. Vorzugsweise erfolgt dabei das Verschweißen durch Schmelzschweißen, Heißluftschweißen oder Kunststoff-Extrusionsschweißen. Derartige Platten sind auch leicht zuschneidbar.

Der Transportbehälter ist rahmenlos aufgebaut, wobei die miteinander verbundenen Sandwichkunststoffplatten ein verwindungssteifes selbsttragendes Gehäuse bilden. Es bedarf also keines Hilfsrahmens, z. B.: aus Aluminiumprofilen. Daher sind keine weiteren Aussteifungselemente neben den Sandwichkunststoffplatten und einer Türverstärkung für eine Türe vorgesehen.

Wenn Vakuumisolierpaneele als Thermoisolierung vorgesehen sind, kann auf leichte, industriell hergestellte Bauteile zurückgegriffen werden, welche eine hervorragende Wärmeisolierung aufweisen.

Erfindungsgemäß weisen die Wände zwei Lagen der Sandwichkunststoffplatten mit dazwischen liegender, anliegender Thermoisolierung, auf. Dadurch ist die Thermoisolierung, insbesondere die empfindlichen Vakuumisolierpaneele, beidseitig gegen Beschädigung geschützt und die Wand durch die anliegende Thermoisolierung ausgesteift.

Wenn dabei vorzugsweise ein selbsttragendendes Außengehäuse aus verschweißten Sandwichkunststoffplatten sowie ein, vorzugsweise ebenfalls selbsttragendendes, Innengehäuse aus verschweißten Sandwichkunststoffplatten vorgesehen ist, wobei das Innengehäuse den Raum für Waren bildet und in einem Abstand zum Außengehäuse im Außengehäuse angeordnet ist, wobei der Raum zwischen Innen- und Außengehäuse mit der Thermoisolierung ausgefüllt ist, kann zu Wartungs- und/oder Reinigungszwecken das Innengehäuse als zusammenhängendes Ganzes bzw. plattenweise herausgenommen werden. Insbesondere bei Verwendung von Vakuumisolierpaneelen ist es wichtig, dass diese gut zugänglich und austauschbar bzw. prüfbar sind.

Wenn dabei ferner vorzugsweise die Isolierung flächig oder abschnitts- oder punktweise im Außengehäuse befestigt ist und ferner vorzugsweise das Innengehäuse in die Isolierung eingesetzt ist, ergibt sich eine weitere Aussteifung durch den Verbund der Bauteile.

Wenn die Sandwichkunststoffplatten ausschließlich aus thermoplastischem Material, vorzugsweise PP bestehen, wird die Verschweißbarkeit vereinfacht und die Schweißnähte verbessert, insbesondere deren Dichtigkeit und Stabilität.

Alternativ bevorzugt ist, dass die eine oder beide Decklagen und/oder der Wabenkern faserverstärkt, insbesondere glas- oder kohlefaserverstärkt sind und/oder eine derartige Deck- und/oder Zwischenlage aufweisen. Bei nur geringer Beeinträchtigung der Verschweißbarkeit wird dadurch die Stabilität der Wände erheblich gesteigert bei nur minimaler Gewichtszunahme des Behälters.

Vorzugsweise ist der Wabenkern mit den Deckschichten mittels Schmelzkaschierung stofflich homogen verbunden.

Die Eignung des Behälters zur Einhaltung der vorgeschriebenen Temperatur bei längerem Transport, z. B.: als Luftfracht ist dann insbesondere gegeben, wenn die Wärmeleitfähigkeit der Thermoisolierung 0,002 - 0,009 W/m K beträgt.

Zur Kontrolle des Weges und der Transportbedingungen des erfindungsgemäßen Behälters beim Transport, sind vorzugsweise innerhalb des Außengehäuses Kommunikationsmittel, insbesondere Mobilfunkgeräte, RFID oder andere drahtlose Sender/Empfänger, zur Datenübertragung vorgesehen. RFID dienen wegen der kurzen Reichweite zur Erfassung beim Logistiker. Diese Kommunikationsmittel können z. B.: außerhalb der Thermoisolierung, aber innerhalb des Außengehäuses angeordnet sein oder einfach im Inneren des Behälters.

Es entfallen daher Durchführungen z. B.: zur Antenne oder Sensoren durch die Wände. Die Kommunikationsmittel enthalten vorzugsweise integrierte Sensoren oder sind mit diesen verbunden bzw. verbindbar. Daher können gegebenenfalls die Kommunikationsmittel als Ganzes getauscht und gewartet werden, ohne dass eine aufwendige Verkabelung nötig ist, die daher auch nicht versehentlich vergessen werden kann. Die Kommunikationsmittel können einfach in die im Einsatz befindlichen Transportbehälter eingebaut werden, so dass für nicht im Einsatz befindliche Behälter keine Kommunikationsmittel bereitgehalten werden müssen.

Als integrierte oder mit den Kommunikationsmitteln verbundene oder verbindbare Sensoren gelten insbesondere GPS zur Standortübermittlung und Sensoren zur Temperaturkontrolle. Ferner können als Sensoren auch Vakuumdetektoren zur Überwachung des Luftdrucks in den Vakuumisolierpaneelen vorgesehen sein.

Wenn vorzugsweise die Türverstärkung ein Profil umfasst, insbesondere einen daraus gebildeten Rahmen, aus einer Leichtmetalllegierung, insbesondere Alu, welches an dem Außengehäuse und dem Innengehäuse befestigt ist und diese miteinander verbindet, ergibt sich ein erhöhte Stabilität im Bereich der Öffnung für die Türe. Die Türverstärkung bildet also einen Türrahmen zum Einsetzen und zur Aufnahme der Türe und verbindet und schließt ab das Innengehäuse mit dem Außengehäuse. Der Rahmen versteift das im Bereich der Türöffnung normalerweise relativ weiche PP Gehäuse derart, dass das Öffnen der schweren Türe durch die Lasteinleitung der Türe in das an der Wand befestigte Scharnier keine Verwindung des Gehäuses bewirkt wird und/oder gegebenenfalls die Türe leicht schief im Gehäuserahmen hängt. Die Türverstärkung erlaubt eine schwächere Auslegung der Wände und spart somit Gewicht. Sie dient auch gegebenenfalls der Befestigung der Türe, z. B.: mittels der Türangeln oder einer Verriegelung.

Wenngleich die Kühlung des erfindungsgemäßen Behälters auf jede übliche Weise, beispielsweise über Kältemaschine, Kältespeicher oder Speicherwirkung der darin befindlichen Ware, realisiert werden, ist der Einsatz von Kältespeichern 7 bevorzugt, insbesondere Latentwärmespeicher. Ein Latentwärmespeicher ist eine Einrichtung, die thermische Energie verborgen, verlustarm, mit vielen Wiederholzyklen und über lange Zeit speichern kann. Man nutzt dazu sogenannte Phasenwechselmaterialien (engl. phase change materials, PCM), deren latente Schmelzwärme, Lösungswärme oder Absorptionswärme wesentlich größer ist als die Wärme, die sie aufgrund ihrer normalen spezifischen Wärmekapazität (ohne den Phasenumwandlungseffekt) speichern können.

Vorzugsweise werden als PCM mit Paraffin gefüllte Speicherelemente eingesetzt, z. B.: ein PCM, welches die Temperatur im Behälter im Bereich 2 - 8°C halten soll einen Schmelzpunkt von 4°C aufweist. PCM dienen als Puffer gegen unerwünsschtes Abkühlen und Erwärmen. Die Latentwärmespeicher sind im Raum für die Waren herausnehmbar befestigt, z. B.: in Haltern in Gestalt von Schienen 71. Die verbrauchten Speicher können somit mit den regenerierten ausgestauscht werden.

Vorzugsweise ist der Raum für Waren derart ausgestaltet und dimensioniert, dass internationale Norm-Paletten (US, Asien, Europa) in diesen einschiebbar und verlaschbar sind.

Vorzugsweise hat der Behälter, insbesondere bei Verwendung als Lufttransportbehälter folgende Maße:
- Höhe: 1.300 - 1.600 mm;
- Breite 800 - 2.000 mm;
- Tiefe 1.400 - 1.800 mm;
- Dicke der Sandwichkunststoffplatte (Innengehäuse) 10- 20 mm;
- Dicke der Sandwichkunststoffplatte (Außengehäuse) 10-50 mm;
- Abstand zwischen Innen. und Außengehäuse: 25 - 80 mm; und/oder
- Wärmeleitfähigkeit der Thermoisolierung: 0,002 - 0,009 W/mK

Diese Maße erlauben, dass internationale Norm-Paletten (US, Asien, Europa) in den Transportbehälter unterbringbar sind.

Wenn die Dicke der Sandwichkunststoffplatte des Innengehäuses kleiner ist als die Dicke der Sandwichkunststoffplatte des Außengehäuses, wird Gewicht eingespart, da die Anforderungen an die Stabilität des Außengehäuses höher sind.

Weitere Vorteile ergeben sich aus der folgenden Beschreibung und den beigefügten Figuren.

Fig. 1 zeigt einen mit einer Türe 5 verschlossenen erfindungsgemäßen thermoisolierten Transportbehälter 1 in einer Ausgestaltung als Luftfrachtkühlcontainer. Das selbsttragende Außengehäuse 1a wird gebildet von Wänden 3a aus Sandwichkunststoffplatten mit einem Wabenkern, welcher beidseitig mit je einer Decklage verschweißt ist, wobei der Wabenkern und die Decklagen aus dem thermoplastischen Material PP bestehen. Der Aufbau der Sandwichkunststoffplatten ist in den Fig. nicht näher dargestellt. Benachbarte Sandwichkunststoffplatten 3a sind entlang ihrer gemeinsamen Kante 32 und/oder über Eck 31 durch Verschweißen miteinander befestigt und abgedichtet. Der Behälter ist durch eine Türe 5 verschlossen.

Fig. 2 zeigt den Behälter aus Fig. 1 im Schnitt durch Türe 5 und Gehäuse 1a,1b. Der thermoisolierte Transportbehälter 1 hat ein zweischaliges Gehäuse 1a, 1b zur Bildung eines Raumes 2 für Waren. Das selbsttragendende Außengehäuse 1a besteht aus entlang der an ihrer gemeinsamen Kante 32 bzw. Ecke 31 verschweißten Sandwichkunststoffplatten 3a. Darin befindet sich das genauso gebildete selbsttragendende Innnegehäuse 1b bestehend aus entlang ihrer gemeinsamen Kante 32 bzw. Ecke 31 verschweißten Sandwichkunststoffplatten 3b. Dabei bildet das Innengehäuse 1b den Raum 2 für Waren und ist in einem Abstand zum Außengehäuse 1a im Außengehäuse angeordnet. Der Raum zwischen Innen- und Außengehäuse ist mit der Thermoisolierung 4, hier zahlreiche Vakuumisolierpaneele (VIP), ausgefüllt. Die Vakuumisolierpaneele 4 sind im Außengehäuse 1a befestigt. In die Vakuumisolierpaneele 4 ist das Innengehäuse 1b eingesetzt.

Die Wände 3 bestehen also im Wesentlichen aus zwei Lagen der Sandwichkunststoffplatten 3a, 3b mit dazwischen anliegender Thermoisolierung 4 aus VIP.

Der Raum 2 beinhaltet als Kühlspeicher zahlreiche Latentwärmespeicher 7, welche in Halter in Gestalt von Schienen 71 herausnehmbar eingesetzt sind. Es handelt sich um Standardprodukte, die daher in zahlreichen Varianten und kostengünstig beschaffbar sind.

Fig. 3 zeigt den Behälter 1 mit um 270° aufgeklappter Türe 5. Innere Türen 5a bestehen aus Streben 52, welche zum Teil als Schienen zum Einsetzen der Latentwärmespeicher 7 dienen. Dadurch sind diese von der wärmeisolierenden Tür 5 entkoppelt, die daher besonders leicht ist und nur ein schwach dimensioniertes Gelenk braucht.

Airlineschienen 8 auf dem vom inneren Gehäuse 1b gebildeten Boden des Raumes erlauben eine sichere Befestigung von in Standardbehältern eingelegten Waren im Raum 2.

Fig. 4 zeigt das Außengehäuse mit darin befestigten Vakuumpanelen 4, welche wegen des nicht eingesetzten Innengehäuses 1b sichtbar sind. Die Vakuumisolierpaneele 4 tragen an ihrer Außenwand jeweils einen Vakuumdetektor, hier in Gestalt eines Dehnungsmessstreifens 6 (DMS) zur Überwachung des Luftdrucks in dem jeweiligen Vakuumisolierpaneel aufweisen. Nicht dargestellt ist hier, dass jeder Vakuumdetektor eine Digitalschaltung mit eigener Adresse umfasst, die über einen Datenbus auslesbar ist und alle Vakuumdetektoren mit einem Datenbus verbunden sind; und eine Ausleseeinheit mit dem Datenbus verbunden ist, derart, dass kontinuierlich oder auf Benutzeranfrage von allen Vakuumdetektoren der Luftdruck abgerufen werden kann.

## Patentansprüche

1. Thermoisolierter Transportbehälter (1)
mit einem Gehäuse (1a, 1b) zur Bildung eines Raumes (2) für Waren, mit Wänden (3,3a,3b),
wobei als Wände (3,3a,3b) Sandwichkunststoffplatten vorgesehen sind, mit einem Wabenkern, welcher beidseitig mit je einer Decklage verschweißt ist, wobei der Wabenkern und die Decklagen aus einem thermoplastischen Material, vorzugsweise PP, bestehen, **dadurch gekennzeichnet, dass** eine Thermoisolierung (4) an den Wänden anliegt, wobei
die Wände (3a bzw. 3b) zwei Lagen der Sandwichkunststoffplatten aufweisen mit dazwischen liegender anliegender Thermoisolierung (4), wobei benachbarte Sandwichkunststoffplatten (3a bzw. 3b) entlang ihrer Kanten (32) und/oder über Eck (31), durch Verschweißen miteinander befestigt und vorzugsweise abgedichtet sind, wobei das Verschweißen durch Schmelzschweißen, Heißluftschweißen oder Kunststoff-Extrusionsschweißen erfolgt, und
der Transportbehälter (1) rahmenlos aufgebaut ist, wobei die miteinander verbundenen Sandwichkunststoffplatten (3a bzw. 3b) ein selbsttragendes Gehäuse (1a bzw. 1b) bilden, wobei keine weiteren Aussteifungselemente neben den Sandwichkunststoffplatten, der Thermoisolierung (4) und einer Türverstärkung für eine Türe (5) vorgesehen sind.

2. Behälter nach einem der vorherigen Ansprüche, **dadurch gekennzeichnet, dass** Vakuumisolierpaneele als Thermoisolierung (4) vorgesehen sind.

3. Behälter nach einem der vorherigen Ansprüche, **dadurch gekennzeichnet, dass** ein selbsttragendendes Außengehäuse (1a) aus verschweißten Sandwichkunststoffplatten sowie ein, selbsttragendendes, Innengehäuse (1b) aus verschweißten Sandwichkunststoffplatten vorgesehen ist, wobei das Innengehäuse (1b) den Raum für Waren bildet und in einem Abstand zum Außengehäuse (1a) im Außengehäuse angeordnet ist, wobei der Raum zwischen Innen- und Außengehäuse mit der Thermoisolierung (4) ausgefüllt ist,
wobei ferner vorzugsweise die Isolierung flächig oder abschnitts- oder punktweise im Außengehäuse (1a) befestigt ist und ferner vorzugsweise das Innengehäuse (1a) in die Isolierung (4) eingesetzt ist.

4. Behälter nach einem der vorherigen Ansprüche, **dadurch gekennzeichnet, dass** die Sandwichkunststoffplatten ausschließlich aus thermoplastischem Material, vorzugsweise PP bestehen.

5. Behälter nach einem der vorherigen Ansprüche, **dadurch gekennzeichnet, dass** die eine oder beide Decklagen und/oder der Wabenkern faserverstärkt, insbesondere glas- oder kohlefaserverstärkt sind und/oder eine derartige Deck- und/oder Zwischenlage aufweisen
und/oder
der Wabenkern mit den Deckschichten mittels Schmelzkaschierung stofflich homogen verbunden ist.

6. Behälter nach einem der vorherigen Ansprüche, **dadurch gekennzeichnet, dass** die Wärmeleitfähigkeit der Thermoisolierung: 0,002 - 0,009 W/m K beträgt,

7. Behälter nach einem der vorherigen Ansprüche, **dadurch gekennzeichnet, dass** die Türverstärkung ein Profil umfasst, insbesondere einen daraus gebildeten Rahmen, aus einer Leichtmetalllegierung, insbesondere Alu, welches an dem Außengehäuse und dem Innengehäuse befestigt ist und diese miteinander verbindet.

## Claims

1. A thermally insulated transport container (1)
with a housing (1a, 1b) for forming a space (2) for goods, with walls (3, 3a, 3b), wherein sandwich plastic plates are provided as walls (3, 3a, 3b), with a honeycomb core welded on both sides to one covering ply, respectively, the honeycomb core and the covering plies consisting of a thermoplastic material, preferably PP, **characterized in that** a thermal insulation (4) abuts against the walls, wherein the walls (3a or 3b) have two plies of the sandwich plastic plates with an abutting thermal insulation (4) located therebetween, wherein
adjacent sandwich plastic plates (3a or 3b), along their joint edge (32) and/or across the corner (31), are attached to each other and preferably sealed by welding, wherein welding is carried out by means of fusion welding, heated-air welding or plastic extrusion welding, and
the transport container (1) has a frameless construction, wherein the sandwich plastic plates (3a or 3b) that are connected to each other form a self-supporting housing (1a or 1b), wherein no further stiffening elements in addition to the sandwich plastic plates, the thermal insulation (4) and a door reinforcing means for a door (5) are provided,

2. The container according to any one of the preceding claims, **characterized in that** vacuum insulating panels are provided as thermal insulation (4).

3. The container according to any one of the preceding claims, **characterized in that** a self-supporting outer housing (1a) of welded-together sandwich plastic plates and a self-supporting inner housing (1b) of welded-together sandwich plastic plates is provided, the inner housing (1b) forming the space for goods and being disposed in the outer housing at a distance from the outer housing (1a), the space between the inner and the outer housing being filled with the thermal insulation (4),
the insulation further preferably being fastened in the outer housing (1a) in a planar manner or in portions or in a point-shaped manner, and the inner housing (1a) further preferably being inserted into the insulation (4).

4. The container according to any one of the preceding claims, **characterized in that** the sandwich plastic plates consist exclusively of thermoplastic material, preferably PP.

5. The container according to any one of the preceding claims, **characterized in that** the one or both covering plies and/or the honeycomb core are fiber reinforced, in particular glass or carbon fiber reinforced and/or have such a covering and/or intermediate ply
and/or
the honeycomb core, with regard to the materials, is homogeneously connected to the cover layers by means of thermally fused connection.

6. The container according to any one of the preceding claims, **characterized in that** the thermal conductivity of the thermal insulation is 0.002 - 0.009 W/m K.

7. The container according to any one of the preceding claims, **characterized in that** the door reinforcing means comprises a profile, in particular a frame formed therefrom, consisting of a light metal alloy, in particular aluminum, which is attached to the outer housing and the inner housing and connects them with one another.

## Revendications

1. Conteneur de transport thermiquement isolé (1)
comprenant un boîtier (1a, 1b) pour former un espace (2) pour des marchandises, comprenant des parois (3, 3a, 3b), dans lequel
des plaques sandwich en plastique sont prévues comme parois (3, 3a, 3b), ayant un noyau alvéolaire, qui est respectivement soudé sur les deux côtés à une couche extérieure, le noyau alvéolaire et les couches extérieures consistant en un matériau thermoplastique, de préférence en PP, **caractérisé en ce qu'**une isolation thermique (4) est adjacente aux parois, dans lequel les parois (3, 3a, 3b) comprennent deux couches des plaques sandwich en plastique avec l'isolation thermique (4) adjacente interposée, des plaques sandwich en plastique (3a ou 3b) voisines étant fixées l'une à l'autre le long de leurs bords (32) et/ou en angle (31) par soudage et étant de préférence scellées, le soudage se faisant par soudage par fusion, par soudage à l'air chaud ou par soudage par extrusion de plastique, et le conteneur de transport (1) ayant une structure sans cadre, dans lequel les plaques sandwich en plastique (3a ou 3b) reliées l'une à l'autre forment un boîtier autoportant (1a ou 1b), d'autres éléments de renforcement à part des plaques sandwich en plastique, de l'isolation thermique (4) et d'un renforcement de porte pour une porte (5) n'étant pas prévus.

2. Conteneur selon l'une des revendications précédentes, **caractérisé en ce que** des panneaux d'isolation sous vide sont prévus comme isolation thermique (4).

3. Conteneur selon l'une des revendications précédentes, **caractérisé en ce qu'**un boîtier extérieur autoportant (1a) composé de plaques sandwich en plastique soudées l'une à l'autre ainsi qu'un boîtier intérieur autoportant (1b) composé de plaques sandwich en plastique soudées l'une à l'autre sont prévus, le boîtier intérieur (1b) formant l'espace pour des marchandises et étant disposé à une distance du boîtier extérieur (1a) dans le boîtier extérieur, l'espace entre le boîtier intérieur et le boîtier extérieur étant rempli de l'isolation thermique (4), dans lequel l'isolation est en outre de préférence fixée en surface ou par sections ou point par point dans le boîtier extérieur (1a) et le boîtier intérieur (1b) est en outre de préférence inséré dans l'isolation (4).

4. Conteneur selon l'une des revendications précédentes, **caractérisé en ce que** les plaques sandwich en plastique consistent exclusivement en matériau thermoplastique, de préférence en PP.

5. Conteneur selon l'une des revendications précédentes, **caractérisé en ce qu'**une ou les deux couches extérieures et/ou le noyau alvéolaire sont renforcés par des fibres, notamment par des fibres de verre ou des fibres de carbone et/ou comprennent une telle couche extérieure et/ou une telle couche intermédiaire et/ou le noyau alvéolaire est relié de manière matériellement homogène aux couches extérieures par moyen de laminage de fusion.

6. Conteneur selon l'une des revendications précédentes, **caractérisé en ce que** la conductivité thermique de l'isolation thermique est comprise entre 0,002 et 0,009 W/m K.

7. Conteneur selon l'une des revendications précédentes, **caractérisé en ce que** le renforcement de porte comprend un profilé, notamment un cadre formé par celui-ci, en un alliage léger, notamment en aluminium, lequel profilé est fixé au boîtier extérieur et au boîtier intérieur et relie ceux-ci l'un à l'autre.
